# EUROPÄISCHE PATENTSCHRIFT

(11) **EP 3 697 994 B1**
(45) Veröffentlichungstag und Bekanntmachung des Hinweises auf die Patenterteilung: **12.04.2023**
(21) Anmeldenummer: 18800607.6
(22) Anmeldetag: 08.11.2018
(51) Int. Cl.: E05B 85/10, E05B 81/06, E05B 77/34

(54) **KRAFTFAHRZEUGGRIFFANORDNUNG UND VERFAHREN ZUM BETRIEB EINER SOLCHEN KRAFTFAHRZEUGGRIFFANORDNUNG**
MOTOR VEHICLE HANDLE ARRANGEMENT AND METHOD FOR OPERATING SUCH A MOTOR VEHICLE HANDLE ARRANGEMENT
SYSTÈME DE POIGNÉE DE VÉHICULE AUTOMOBILE ET PROCÉDÉ PERMETTANT DE FAIRE FONCTIONNER LEDIT SYSTÈME DE POIGNÉE DE VÉHICULE AUTOMOBILE

(30) Priorität: 18.01.2018 DE 102018101040
(43) Veröffentlichungstag der Anmeldung: 26.08.2020
(73) Patentinhaber: HUF Hülsbeck & Fürst GmbH & Co. KG, 42551 Velbert (DE)
(72) Erfinder: VELICANIN, Mensur, 42549 Velbert (DE); ASLAN, Aytac, 42549 Velbert (DE); THEIDEL, Michael, 45481 Mülheim (DE)
(74) Vertreter: Zenz Patentanwälte Partnerschaft mbB
(86) Internationale Anmeldenummer: PCT/EP2018/080669
(87) Internationale Veröffentlichungsnummer: WO 2019/141396

(56) Entgegenhaltungen:
- EP-A2- 2 730 730
- DE-A1- 19 740 827
- DE-A1-102013 212 198

## Beschreibung

Die Erfindung richtet sich auf eine Kraftfahrzeuggriffanordnung mit einem an einer Fahrzeugtür befestigbaren Trägerelement, einem motorangetriebenen Stellelement, welches an dem Trägerelement zwischen einer Neutralstellung und einer Aktivstellung bewegbar gelagert ist, einer Handhabe, welche an dem Trägerelement zwischen einer Nichtgebrauchsstellung und einer zur Betätigung durch einen Benutzer dienenden Betätigungsstellung bewegbar gelagert ist, und einem mechanischen Rückstellelement, wobei in einem Normalbetrieb der Kraftfahrzeuggriffanordnung das motorangetriebene Stellelement bei seiner Bewegung aus der Neutralstellung in die Aktivstellung die Handhabe aus der Nichtgebrauchsstellung in die Betätigungsstellung bewegend ausgebildet ist und bei seiner Anordnung in der Aktivstellung die Handhabe in der Betätigungsstellung hält, wobei das mechanische Rückstellelement in dem Normalbetrieb der Kraftfahrzeuggriffanordnung die Handhabe aus ihrer Betätigungsstellung in ihre Nichtgebrauchsstellung zurückdrängt, wenn sich das motorangetriebene Stellelement in seine Neutralstellung zurückbewegt, wobei ein Rückstellhilfselement an dem Trägerelement bewegbar gelagert und mit dem motorangetriebenen Stellelement bewegungsgekoppelt ist, wobei das Rückstellhilfselement in einem Fehlbetrieb der Kraftfahrzeuggriffanordnung, in welchem sich das motorangetriebene Stellelement in die Neutralstellung bewegt und die Handhabe in ihrer Betätigungsstellung verbleibend angeordnet ist, zumindest für einen Abschnitt seiner Bewegung die Handhabe in Richtung ihrer Nichtgebrauchsstellung mitbewegend ausgebildet ist, wobei an dem Trägerelement wenigstens ein um eine Drehachse drehbares Hebelelement gelagert ist, über welches die Handhabe an dem Trägerelement bewegbar gelagert ist, wobei das Hebelelement einen Betätigungsarm aufweist, welcher in dem Normalbetrieb an einer an dem motorangetriebenen Stellelement ausgebildeten Bewegungskontur anliegt, wobei an einem Rückstellarm des Hebelelements ein Mitnehmeransatz ausgebildet ist und das Rückstellhilfselement einen Mitnehmersteg aufweist, der in einem Fehlbetrieb bei einer Bewegung des motorangetriebenen Stellelements aus der Aktivstellung in die Neutralstellung zeitweise mit dem Mitnehmeransatz in Eingriff gelangend und das Hebelelement in eine Rückstelldrehrichtung um die Drehachse drehend ausgebildet ist.

Derartige Kraftfahrzeuggriffanordnungen sind beispielsweise aus der DE 197 40 827 bekannt und können als Innen- oder Außengriff ausgeführt sein, wobei sich die vorliegende Erfindung auf eine Kraftfahrzeuggriffanordnung für einen Außengriff bezieht. Für solche Kraftfahrzeuggriffanordnungen gibt es eine Vielzahl von verschiedenen Konstruktionen und Ausführungsformen. Die erfindungsgemäße Ausführung einer Kraftfahrzeuggriffanordnung bezieht sich auf solche Konstruktionen, bei denen ein Trägerelement auf der Rückseite der Fahrzeugtür, d.h. innenseitig des Kraftfahrzeugs, befestigt wird. Eine an dem Trägerelement angebrachte Handhabe steht bei solchen Ausführungsformen üblicherweise von der Fahrzeugtür hervor und stört sowohl den ästhetischen Eindruck des Kraftfahrzeugs als auch die Fahrzeug-Aerodynamik. Um diese Nachteile zu vermeiden, sind aus dem Stand der Technik Kraftfahrzeuggriffanordnungen bekannt, bei denen die Außenseite der Handhabe in ihrer Nichtgebrauchsstellung, in welcher sie von einem Benutzer nicht gebraucht wird, in etwa bündig zur Außenkontur der Fahrzeugtür, also strakbündig, verläuft oder aber eingezogen und für eine Handhabung ungeeignet angeordnet ist. Eine solche Handhabe ist zum Öffnen der Fahrzeugtür in eine Betätigungsstellung überführbar, in welcher die Handhabe gegenüber der Außenkontur der Fahrzeugtür vorsteht und für den Benutzer hintergreifbar und handhabbar ist.

Eine Kraftfahrzeuggriffanordnung der eingangs bezeichneten Art ist zum Beispiel für Elektroautos der Firma Tesla Motors Inc. sowie aus der DE 10 2013 212 198 A1 bekannt. Diese bekannte Kraftfahrzeuggriffanordnung weist eine in ihrer Nichtgebrauchsstellung strakbündig angeordnete Handhabe auf, die aus der Nichtgebrauchsstellung in eine Betätigungsstellung motorangetrieben bewegbar ist. Eine solche Handhabe wird vorzugsweise bei Elektroautos eingesetzt, bei denen die Handhabe ausschließlich mit einem motorbetriebenen Stellelement aus ihrer Nichtgebrauchsstellung, in welcher die Handhabe zur Reduzierung des Luftwiderstandes angeordnet ist, in die Betätigungsstellung ausfährt, wenn sich ein legitimierter Benutzer dem Kraftfahrzeug nähert. Sobald die Handhabe nicht mehr gebraucht wird, fährt sie wieder in die Nichtgebrauchsstellung und verschwindet somit in der Karosserie, um keinen Luftwiderstand zu erzeugen. Es können aber auch Situationen eintreten oder gewünscht sein, bei denen die Handhabe über einen längeren Zeitraum ausgestellt in ihrer Betätigungsstellung verbleibend angeordnet ist. Dabei besteht die Gefahr, dass die Handhabe in der Betätigungsstellung festfriert. Die Kraft eines mechanischen Rückstellelements, welches bei einem Normalbetrieb die Handhabe aus der Betätigungsstellung in die Nichtgebrauchsstellung zurückdrängt, kann in diesem Fall nicht ausreichend sein, um die Handhabe wieder in die Nichtgebrauchsstellung zurückzubewegen, so dass die Handhabe in der Betätigungsstellung verbleibt, obgleich das motorangetriebene Stellelement, welches bei seiner Bewegung aus einer Neutralstellung in eine Aktivstellung die Handhabe aus der Nichtgebrauchsstellung in die Betätigungsstellung bewegt, bereits in seine Neutralstellung zurückgefahren ist. Eine solche Situation kann beispielsweise bei einer Zwischenlagerung, einem Transport oder einer Verschiffung von neuen Kraftfahrzeugen eintreten, bei denen die Kraftfahrzeuge für einen längeren Zeitraum unbewegt geparkt sind und deshalb die Batterie abgeklemmt wird. Um dennoch in das Kraftfahrzeug zu gelangen, verbleiben die Handhaben in solchen Situationen in der Betätigungsstellung, wodurch sich die vorstehend beschriebene Gefahr des Festfrierens der Handhabe ergibt. Ist die Handhabe eingefroren in ihrer Betätigungsstellung angeordnet, so fährt die Handhabe nach längerer Standzeit nicht mehr ein, wenn das Kraftfahrzeug wieder bewegt werden soll.

Der Erfindung liegt die Aufgabe zugrunde eine Lösung zu schaffen, die auf konstruktiv einfache Weise eine verbesserte Kraftfahrzeuggriffanordnung bereitstellt, bei welcher gewährleistet ist, dass bei Vereisung eine in ihrer Betätigungsstellung festgefrorene Handhabe auch dann wieder in ihre Nichtgebrauchsstellung zurückbewegt wird, wenn sich das motorangetriebene Stellelement in seine Neutralstellung bewegt und die Anordnung der Handhabe in der Nichtgebrauchsstellung erwünscht ist.

Bei einer Kraftfahrzeuggriffanordnung der eingangs bezeichneten Art wird die Aufgabe erfindungsgemäß dadurch gelöst, dass das motorangetriebene Stellelement als eine Exzenterscheibe ausgebildet ist, deren Rand die Bewegungskontur bildet, wobei der Rand mit Bezug auf die Motorantriebsachse einen ansteigenden Radius aufweist, an welchem der Betätigungsarm des Hebelelements bei einer Bewegung des motorangetriebenen Stellelements aus der Neutralstellung in die Aktivstellung entlang gleitet.

Vorteilhafte und zweckmäßige Ausgestaltungen und Weiterbildungen der Erfindung ergeben sich aus den jeweiligen Unteransprüchen.

Durch die Erfindung werden eine Kraftfahrzeuggriffanordnung zur Verfügung gestellt, wobei sich die Kraftfahrzeuggriffanordnung durch eine einfache Konstruktion bei einem gleichzeitig sicheren Betriebsverhalten bei einem Rückstellvorgang für die Handhabe auszeichnet. Dadurch, dass das Rückstellhilfselement mit dem motorangetriebenen Stellelement bewegungsgekoppelt ist und in einem Fehlbetrieb zumindest für einen Abschnitt seiner Bewegung die Handhabe in Richtung ihrer Nichtgebrauchsstellung mitbewegend ausgebildet ist, ist sichergestellt, dass zum Beispiel bei einer in ihrer Betätigungsstellung angefrorenen Handhabe ein ruckartiges Losbrechen realisiert wird, wodurch es dann dem mechanischen Rückstellelement möglich ist, die Handhabe wie gewünscht in die Nichtgebrauchsstellung zurück zu drängen. Das Rückstellhilfselement bewegt folglich die Handhabe nicht aus der Betätigungsstellung in die Nichtgebrauchsstellung. Vielmehr sorgt das Rückstellhilfselement dafür, dass die Handhabe einen Ruck in Richtung ihrer Nichtgebrauchsstellung erfährt, wodurch ein Losbrechen der Handhabe bei einem Vereisungszustand erreicht wird. Im Sinne der Erfindung ist unter dem Ausdruck "bewegungsgekoppelt" eine derartige Kopplung zwischen dem motorangetriebenen Stellelement und dem Rückstellhilfselement zu verstehen, dass entweder das motorangetriebene Stellelement mechanisch mit dem Rückstellhilfselement gekoppelt ist, so dass sich bei einer Bewegung des motorangetriebenen Stellelements gleichzeitig auch das Rückstellhilfselement bewegt, oder eine Detektionseinrichtung detektiert, dass das motorangetriebene Stellelement in seiner Neutralstellung angeordnet ist und die Handhabe weiterhin in ihrer Betätigungsstellung angeordnet ist, so dass sich im Anschluss an diese Detektion erst das Rückstellhilfselement derart bewegt, um der Handhabe einen Ruck bzw. Bewegungsanstoß in Richtung ihrer Nichtgebrauchsstellung zugeben. Das Rückstellhilfselement kann dabei beispielsweise hakenförmig ausgebildet sein und derart entweder rotatorisch oder linear mit Bezug auf das Trägerelement bewegt werden, dass es nur solange an der Handhabe oder einem die Handhabe lagernden Lagerelement, wie zum Beispiel einem Hebel, angreift, bis eine Bewegung der Handhabe aus der Betätigungsstellung einsetzt. Mit anderen Worten greift das Rückstellhilfselement nur solange an der Handhabe oder einem die Handhabe lagernden Lagerelement an, bis sich die Handhabe aus ihrer Betätigungsstellung in Richtung der Nichtgebrauchsstellung bewegt. Das Hebelelement sorgt dabei für eine wenig Bauraum beanspruchende Bewegung der Handhabe zwischen der Nichtgebrauchsstellung und der Betätigungsstellung. Es besteht zwischen dem Rückstellelement und der Bewegungskontur eine Wechselwirkung, da das Rückstellelement das Hebelelement nur soweit zurückdrängen kann, wie der Betätigungsarm an der Bewegungskontur anliegt. Daher ist die Bewegungskontur maßgebend für die Art und Geschwindigkeit, mit welcher die Handhabe aus- und eingefahren wird. Zur Gewährleistung, dass die Handhabe auch bei Vereisung aus ihrer Betätigungsstellung in die Nichtgebrauchsstellung zurückbewegt wird, ist an dem Rückstellarm der Mitnehmeransatz ausgebildet, wobei das Rückstellhilfselement einen Mitnehmersteg aufweist.

Die Erfindung sieht in vorteilhafter Ausgestaltung vor, dass die Handhabe bei einem Einbau in die Fahrzeugtür in der Nichtgebrauchsstellung strakbündig mit der Außenseite der Fahrzeugtür verlaufend angeordnet ist und in der Betätigungsstellung zur Betätigung durch einen Benutzer gegenüber der Außenseite der Fahrzeugtür ausgestellt angeordnet ist. Eine strakbündige bzw. flächenbündige Anordnung der Handhabe in ihrer Nichtgebrauchsstellung ist für die Erfindung nicht zwingend erforderlich, denn es sind auch Ausführungen und Anordnungen der Handhabe denkbar, bei denen die Handhabe nicht strakbündig, aber dennoch eingefahren und für eine Handhabung nicht zugänglich angeordnet sein kann.

Konstruktiv besonders günstig ist es in Ausgestaltung der Erfindung, wenn das mechanische Rückstellelement als ein Federelement mit einem ersten Federschenkel und einem zweiten Federschenkel ausgebildet ist, wobei sich der erste Federschenkel an einem an dem Trägerelement ausgebildeten Stützansatz abstützt und sich der zweite Federschenkel an dem Rückstellarm des Hebelelements abstützt. Bei einer Bewegung der Handhabe aus der Nichtgebrauchsstellung in die Betätigungsstellung wird das Federelement komprimiert und erzeugt dadurch eine Rückstellkraft, die auf die Handhabe in Richtung ihrer Nichtgebrauchsstellung wirkt.

Eine besonders effektive Möglichkeit zur Nutzung eines gemeinsamen Antriebselements ist in weiterer Ausgestaltung der Erfindung dadurch gegeben, dass das motorangetrieben Stellelement über eine Motorantriebsachse an dem Trägerelement gelagert ist, wobei in dem Hilfsbetrieb die Bewegung des motorangetriebenen Stellelements aus der Aktivstellung in die Neutralstellung eine Drehbewegung um die Motorantriebsachse in eine der Rückstelldrehrichtung entgegengesetzt Drehrichtung ist.

Die Erfindung sieht in weiterer Ausgestaltung vor, dass der Mitnehmersteg des Rückstellhilfselements auf einer Seitenfläche der Exzenterscheibe angeformt ist. Das Stellelement in Form der Exzenterscheibe stellt somit gleichzeitig das Rückstellhilfselement zur Verfügung, wobei ebenso die Bewegung des Stellelements für das Rückstellhilfselement genutzt wird.

Schließlich ist in Ausgestaltung der Kraftfahrzeuggriffanordnung vorgesehen, dass das wenigstens eine Hebelelement, welches drehbar an dem Trägerelement gelagert ist, mit einer Grundplatte drehbar verbunden ist, an welcher die Handhabe befestigt ist. Durch diese Ausgestaltung kann die Anzahl der notwendigen Bauteile, die für das Ausstellen der Handhabe aus der Nichtgebrauchsstellung in die Betätigungsstellung erforderlich sind, geringgehalten werden. Die Handhabe ist entsprechend der Ausgestaltung an der Grundplatte montiert, was die Stabilität der Handhabe vorteilhaft erhöht.

Es versteht sich, dass die vorstehend genannten und nachstehenden noch zu erläuternden Merkmale nicht nur in der jeweils angegebenen Kombination, sondern auch in anderen Kombinationen verwendbar sind, ohne den Rahmen der vorliegenden Erfindung zu verlassen. Der Rahmen der Erfindung ist nur durch die Ansprüche definiert.

Weitere Einzelheiten, Merkmale und Vorteile des Gegenstandes der Erfindung ergeben sich aus der nachfolgenden Beschreibung im Zusammenhang mit der Zeichnung, in der ein beispielhaftes und bevorzugtes Ausführungsbeispiel der Erfindung dargestellt ist.

In der Zeichnung zeigt:
Figur 1 eine schematische Seitenansicht eines Kraftfahrzeugs mit mehreren erfindungsgemäßen Kraftfahrzeuggriffanordnungen,
Figur 2 eine perspektivische Ansicht einer erfindungsgemäßen Kraftfahrzeuggriffanordnung mit einer in einer Nichtgebrauchsstellung strakbündig bzw. flächenbündig mit der Außenseite einer Fahrzeugtür verlaufend angeordneten Handhabe,
Figur 3 einer Perspektivansicht der erfindungsgemäßen Kraftfahrzeuggriffanordnung mit einer in einer Betätigungsstellung angeordneten Handhabe,
Figur 4 eine perspektivische Rückansicht auf die Kraftfahrzeuggriffanordnung,
Figur 5 eine weitere perspektivische Rückansicht auf die Kraftfahrzeuggriffanordnung, wobei ein Trägerelement der Kraftfahrzeuggriffanordnung separat dargestellt ist,
Figur 6 eine perspektivische Vorderansicht auf die Kraftfahrzeuggriffanordnung ohne das Trägerelement,
Figur 7 eine Unteransicht auf die in Figur 6 gezeigte Kraftfahrzeuggriffanordnung,
Figur 8 eine perspektivische Ansicht auf ein Stellelement der erfindungsgemäßen Kraftfahrzeuggriffanordnung,
Figur 9 eine perspektivische Ansicht auf ein Hebelelement der erfindungsgemäßen Kraftfahrzeuggriffanordnung,
Figur 10 eine Draufsicht auf die Kraftfahrzeuggriffanordnung und eine vergrößerte Detailansicht für das Hebelelement in einem Normalbetrieb, wobei die Handhabe in ihrer Nichtgebrauchsstellung und das Stellelement in seiner Neutralstellung angeordnet sind,
Figur 11 eine Draufsicht auf die Kraftfahrzeuggriffanordnung und eine vergrößerte Detailansicht für das Hebelelement in dem Normalbetrieb, wobei die Handhabe in ihrer Betätigungsstellung und das Stellelement in seiner Aktivstellung angeordnet sind,
Figur 12 eine Draufsicht auf die Kraftfahrzeuggriffanordnung und eine vergrößerte Detailansicht für das Hebelelement in dem Normalbetrieb, wobei sich das Stellelement auf seiner Rückfahrt aus der Aktivstellung in die Neutralstellung befindet,
Figur 13 eine Draufsicht auf die Kraftfahrzeuggriffanordnung und eine vergrößerte Detailansicht für das Hebelelement, in einem Fehlbetrieb, wobei sich das Stellelement auf seiner Rückfahrt aus der Aktivstellung in die Neutralstellung befindet und ein Rückstellhilfselement an dem Hebelelement angreift,
Figur 14 eine Draufsicht auf das Stellelement und das Hebelelement in dem Normalbetrieb bei Rückfahrt des Stellelements aus der Aktivstellung in die Neutralstellung, Figur 15 eine Perspektivansicht der Figur 14,
Figur 16 eine Draufsicht auf das Stellelement und das Hebelelement in dem Fehlbetrieb bei Rückfahrt des Stellelements aus der Aktivstellung in die Neutralstellung und
Figur 17 eine Perspektivansicht der Figur 16.

In Figur 1 ist ein Kraftfahrzeug 1 in Form eines PKWs exemplarisch dargestellt, welches in dem Beispiel über vier Fahrzeugtüren 2a (zwei davon sind aus Figur 1 ersichtlich) und eine Fahrzeugklappe 2b verfügt, die über eine jeweilige Kraftfahrzeuggriffanordnung 3 und insbesondere mit Hilfe einer Handhabe 4 der Kraftfahrzeuggriffanordnung 3 geöffnet werden können. Die erfindungsgemäße Kraftfahrzeuggriffanordnung 3 ist folglich nicht nur für Fahrzeugtüren 2a geeignet. Sie kann vielmehr auch an Fahrzeugklappen 2b, wie zum Beispiel einer Heckklappe oder einer Kofferraumklappe, zum Einsatz kommen.

Die Figur 2 zeigt in perspektivischer Ansicht eine der Fahrzeugtüren 2a oder die Fahrzeugklappe 2b und die zum Öffnen der Fahrzeugtür 2a oder Fahrzeugklappe 2b dienende Handhabe 4. In der Figur 2 ist die Handhabe 4 - bei Einbau der Kraftfahrzeuggriffanordnung 3 in die Fahrzeugtür 2a oder in die Fahrzeugklappe 2b - in etwa bündig zur Außenseite 5 der Fahrzeugtür 2a bzw. Fahrzeugklappe 2b, d.h. strakbündig bzw. flächenbündig, angeordnet. In dieser Stellung befindet sich die Handhabe 4 in einer Nichtgebrauchsstellung, in welcher sie nicht gebraucht wird. Aus der in Figur 2 gezeigten Nichtgebrauchsstellung ist die Handhabe 4 in eine in Figur 3 gezeigte Betätigungsstellung überführbar, in welcher sie gegenüber der Außenseite 5 der Fahrzeugtür 2a bzw. Fahrzeugklappe 2b vorsteht. Demnach ist die Handhabe 4 in ihrer Betätigungsstellung aus der Fahrzeugtür 2a bzw. Fahrzeugklappe 2b hervorstehend angeordnet. In dieser vorstehenden oder aus der Außenseite 5 ausgefahrenen Betätigungsstellung kann ein Bediener die Handhabe 4 hintergreifen und betätigen bzw. handhaben, um die Fahrzeugtür 2a bzw. Fahrzeugklappe 2b zu öffnen. Gemäß der vorliegenden Erfindung erfolgt das Überführen der Handhabe 4 aus der Nichtgebrauchsstellung in die Betätigungsstellung in einem strombetriebenen Normalbetrieb mittels eines Stellelements 6 (siehe zum Beispiel Figur 5). Für den strombetriebenen Normalbetrieb können Annäherungssensoren oder sonstige Sensoren vorgesehen sein, um die Handhabe 4 aus der strakbündigen bzw. flächenbündigen Ruhestellung in die Bereitschaftsstellung zu bringen, sobald ein Bediener sich der Kraftfahrzeuggriffanordnung 3 bzw. der Handhabe 4 nähert. Zu diesem Zweck können aus dem Stand der Technik bekannte Annäherungssensoren in der Handhabe 4 verbaut sein, die bei Erkennung eines berechtigten Bedieners oder ID-Gebers ein Signal an eine Fahrzeugsteuereinrichtung senden, wodurch das Stellelement 6 in Betrieb gesetzt wird und für die Ausstellung der Handhabe 4 in die Betätigungsstellung sorgt.

Die erfindungsgemäße Kraftfahrzeuggriffanordnung 3 wird nachstehend mit Bezug auf die Figuren 4 bis 17 näher beschrieben. Die Figuren 4 und 5 zeigen die Kraftfahrzeuggriffanordnung 3 in einer perspektivischen Rückansicht, wobei die Kraftfahrzeuggriffanordnung 3 ein Trägerelement 7 aufweist, welches in dem dargestellten Ausführungsbeispiel innenseitig an der Kraftfahrzeugtür 2a befestigt ist und zweiteilig ausgebildet ist, wobei auch eine einteilige oder mehr als zweiteilige Ausbildung denkbar ist. In Figur 5 ist das Trägerelement 7 von der Kraftfahrzeugtür 2a bzw. der Fahrzeugklappe 2b entfernt, um eine Sicht auf die übrigen Bauteile der Kraftfahrzeuggriffanordnung 3 zu erlangen, woraus ersichtlich wird, dass das Trägerelement 7 zur Lagerung der übrigen Bauteile der Kraftfahrzeuggriffanordnung 3 dient. Darüber hinaus ist das Trägerelement 7 nach Art eines Gehäuses ausgebildet und schirmt die übrigen Bauteile der Kraftfahrzeuggriffanordnung 3 schützend ab. Die übrigen Bauteile der erfindungsgemäßen Kraftfahrzeuggriffanordnung 3 umfassen unter anderem das motorangetriebene Stellelement 6, welches von einem Antriebselement 8 (siehe Figur 5) an dem Trägerelement 7 zwischen einer Neutralstellung und einer Aktivstellung bewegbar gelagert ist, die in den Figuren 4 und 5 nicht zu erkennende Handhabe 4, welche an dem Trägerelement 7 zwischen der Nichtgebrauchsstellung und der zur Betätigung durch einen Benutzer dienenden Betätigungsstellung bewegbar gelagert ist, und ein mechanisches Rückstellelement 9, welches in dem Normalbetrieb der Kraftfahrzeuggriffanordnung 3 die Handhabe 4 aus ihrer Betätigungsstellung in ihre Nichtgebrauchsstellung zurückdrängt, wenn sich das motorangetriebene Stellelement 6 in seine Neutralstellung zurückbewegt. Ferner ist bei dem gezeigten Ausführungsbeispiel eine Grundplatte 10 vorgesehen, an welcher die Handhabe 4 starr befestigt ist. Die Grundplatte 10 ist über ein Hebelelement 11 und einen Bewegungshebel 12 bewegbar an dem Trägerelement 7 gelagert, wobei lediglich das Hebelelement 11 von dem Stellelement 6, welches von dem Antriebselement 8 angetrieben wird, bewegt wird. Während das Hebelelement 11 mit einem ersten Längsende der Grundplatte 10 drehbar verbunden ist, ist der Bewegungshebel 12 mit einem zweiten Längsende der Grundplatte 10 drehbar verbunden, wobei von dem Hebelelement 11 und dem Bewegungshebel 12 jeweils wenigstens ein Arm von einer in dem Trägerelement 7 ausgeformten Führungskulisse geführt werden kann. Das Hebelelement 11 und der Bewegungshebel 12 sind über die Grundplatte 10 und eine Koppelstange 14 miteinander bewegungsgekoppelt, so dass eine durch das Stellelement 6 bewirkte Bewegung des Hebelelements 11 gleichzeitig den Bewegungshebel 12 mitbewegt. Die Bewegung des Hebelelements 11 ist eine Drehbewegung um eine Drehachse 15. Die Grundplatte 10, das Hebelelement 11 und der Bewegungshebel 12 sind besser in der perspektivischen Darstellung der Figur 6 zu erkennen, in welcher im Vergleich zu den Figuren 4 und 5 aus Gründen einer besseren Übersichtlichkeit die Fahrzeugtür 2a, das Trägerelement 7 und das Antriebselement 8 ausgelassen sind. Die Koppelstange 14 ist hingegen in einer Unteransicht von hinten auf die Kraftfahrzeuggriffanordnung 3 erkennbar, wie es Figur 7 zeigt. Alternativ zu dem gezeigten Ausführungsbeispiel ist es denkbar, dass nur ein einziger Hebel an dem Trägerelement 7 gelagert ist und mit der Grundplatte 10 drehbar verbunden ist, wobei in einer weiteren Alternative die Handhabe 4 auch ohne eine Grundplatte direkt über wenigstens einen Hebel an dem Trägerelement 7 gelagert sein kann.

Wie ferner den Figuren 6 und 7 zu entnehmen ist, ist das mechanische Rückstellelement 9 als ein Federelement 16 mit einem ersten Federschenkel 17 und einem zweiten Federschenkel 18 ausgebildet. Das Federelement 16 ist dabei an der Drehachse 15 angeordnet und um diese gewunden. Der erste Federschenkel 17 stützt sich an einem an dem Trägerelement 7 ausgebildeten Stützansatz 19 ab, wohingegen sich der zweite Federschenkel 18 an einem Rückstellarm 20 des Hebelelements 11 (siehe zum Beispiel Figur 9) abstützt. Ferner weist das Hebelelement 11 einen Betätigungsarm 21 auf (siehe ebenfalls zum Beispiel Figur 9), welcher in dem Normalbetrieb der Kraftfahrzeuggriffanordnung 3 an einer an dem motorangetriebenen Stellelement 6 ausgebildeten Bewegungskontur 22 (siehe zum Beispiel Figur 8) anliegt. Dabei ist das motorangetriebene Stellelement 6 über eine Motorantriebsachse 23 an dem Trägerelement 7 gelagert und als eine Exzenterscheibe 24 ausgebildet, deren Rand 25 die Bewegungskontur 22 bildet. Mit Bezug auf die Motorantriebsachse 23 weist der Rand 25 einen Abschnitt mit einem nicht-konstanten und ansteigenden Radius 26 auf, der zwischen einem ersten Randabschnitt 27 mit einem ersten Radius 28 und einem zweiten Randabschnitt 29 mit einem zweiten Radius 30 liegend angeordnet ist, wobei der erste Radius 28 kleiner als der zweite Radius 30 ist, der erste Radius 28 und der zweite Radius 30 konstant sind, und der ansteigende Radius 26 kontinuierlich in den ersten Radius 28 und den zweiten Radius 30 übergeht (siehe hierzu auf die Figuren 14 und 16). Darüber hinaus ist an dem Betätigungsarm 21 des Hebelelements 11 ein hakenförmiger Mitnehmeransatz 31 ausgebildet. Für einen Hilfsbetrieb der Kraftfahrzeuggriffanordnung 3, wenn die Handhabe 4 in ihrer Betätigungsstellung eingefroren sein sollte, sieht die Erfindung ein Rückstellhilfselement 32 vor, welches einen Mitnehmersteg 33 aufweist, der mit dem Mitnehmeransatz 31 in dem Hilfsbetrieb zusammenwirkt. In dem in den Figuren dargestellten Ausführungsbeispiel ist der Mitnehmersteg 33 des Rückstellhilfselements 32 auf einer Seitenfläche 34 der Exzenterscheibe 24 angeformt und erstreckt sich in radialer und axialer Richtung, wie beispielsweise aus Figur 8 ersichtlich ist. Dabei sind das Rückstellhilfselement 32 bzw. der Mitnehmersteg 33 und der Rand 25 bzw. die Bewegungskontur 22 an einer unterschiedlichen axialen Position mit Bezug auf die Motorantriebsachse 23 angeordnet.

Mit Bezug auf die Figuren 10 bis 17 wird nachstehend die Funktionsweise der erfindungsgemäßen Kraftfahrzeuggriffanordnung 3 und des Rückstellhilfselements 32 beschrieben.

In der Figur 10 ist ein Betriebszustand gezeigt, bei welchem die Handhabe 4 in ihrer Nichtbetätigungsstellung und strakbündig bzw. flächenbündig mit der Außenseite 5 der Fahrzeugtür 2a oder der Fahrzeugklappe 2b verlaufend angeordnet ist. Das Stellelement 6 befindet sich hierbei in seiner Neutralstellung, wobei der Betätigungsarm 21 endseitig an dem ersten Randabschnitt 27 der Bewegungskontur 22 des Stellelements 6 anliegt.

Die Figur 11 zeigt einen Betriebszustand, bei welchem die Handhabe 4 in ihrer Betätigungsstellung und das Stellelement 6 in seiner Aktivstellung angeordnet sind. Gezeigt ist in der Figur 11 ein Normalbetrieb der Kraftfahrzeuggriffanordnung 3, bei dem das von dem Antriebselement 8 motorangetriebene Stellelement 6 bei seiner Bewegung aus der Neutralstellung in die Aktivstellung die Handhabe 4 aus der Nichtgebrauchsstellung in die Betätigungsstellung, also aus der in Figur 10 gezeigten Stellung, bewegt. Hierbei gleitet der Betätigungsarm 21 des Hebelelements 11 zunächst entlang des ersten Randabschnitts 27 und dann entlang des Abschnitts mit dem ansteigenden Radius 26, wodurch das Stellelement 6 das Hebelelement 11 im Uhrzeigersinn um die Drehachse 15 dreht, wobei sich das Stellelement 6 entgegen dem Uhrzeigersinn um die Motorantriebsachse 23 dreht. Nachdem sich der Betätigungsarm 21 entlang des Abschnitts mit dem ansteigenden Radius 26 bewegt hat, bewegt sich der Betätigungsarm 21 entlang des zweiten Randabschnitts 29 des Stellelements und gelangt in seine Betätigungsstellung, wie die Figur 11 zeigt. Bezüglich der Abschnitte mit den unterschiedlichen Radien sei auf die Figuren 14 und 16 verwiesen. Das motorangetriebene Stellelement 6 hält bei seiner Anordnung in der Aktivstellung die Handhabe 4 in der Betätigungsstellung. Bei der Bewegung des Stellelements 6 aus der Neutralstellung in die Aktivstellung werden der erste Federschenkel 17 und der zweite Federschenkel 18 aufeinander zu bewegt, wodurch das Federelement 16 komprimiert wird und eine Federkraft auf den Rückstellarm 20 ausübt, um das Hebelelement 11 um die Drehachse 15 zu drehen und damit die Handhabe 4 wieder in ihre Nichtbetätigungsstellung anzuordnen. Verhindert wird dies durch die Bewegungskontur 22 des Stellelements 6, an welcher der Betätigungsarm 21 des Hebelelements 11 anliegt. Folglich drängt das mechanische Rückstellelement 9 in dem Normalbetrieb der Kraftfahrzeuggriffanordnung 3 die Handhabe 4 aus ihrer Betätigungsstellung in ihre Nichtgebrauchsstellung zurück, wenn sich das motorangetriebene Stellelement 6 in seine Neutralstellung zurückbewegt, was aber durch das in seiner Aktivstellung angeordnete Stellelement 6 in Figur 11 verhindert wird.

Damit die Handhabe 4 aus ihrer Betätigungsstellung wieder in ihre Nichtbetätigungsstellung zurückgelangt, wird das Stellelement 6 in Betrieb genommen und aus seiner Aktivstellung wieder in die Neutralstellung bewegt. Eine Momentaufnahme dieser Bewegung in ihrer Startphase ist in Figur 12 für einen Normalbetrieb der Kraftfahrzeuggriffanordnung 3 dargestellt. Im Normalbetrieb gleitet der Betätigungsarm 21 entlang des ansteigenden Radius 26 (der jetzt bei dieser Bewegungsrichtung ein abfallender Radius ist) der Bewegungskontur 22 des Stellelements 6, da das mechanische Rückstellelement 9, welches als Federelement 16 ausgebildete ist, mit seiner Federkraft gegen den Rückstellarm 20 drückt. Dabei wird der Hebelarm 11 um die Drehachse 15 entgegen dem Uhrzeigersinn gedreht, wobei sich das Stellelement 6 im Uhrzeigersinn um die Motorantriebsachse 23 dreht. Auf diese Weise gelangt die Handhabe 4 in die in Figur 11 gezeigte Nichtbetätigungsstellung zurück. Folglich liegt in dem Normalbetrieb der Betätigungsarm 21 des Hebelelements 11 permanent und dauerhaft an der Bewegungskontur 22 des motorangetriebenen Stellelements 6 an, wobei sich in dem Normalbetrieb der Mitnehmeransatz 31 an dem Rückstellarm 20 und der Mitnehmersteg 33 des Rückstellhilfselements 32, welches in dem Ausführungsbeispiel an dem Stellelement 6 ausgebildet ist, in einem Abstand aneinander vorbei bewegen und nicht in Eingriff gelangen. Diese Situation ist auch noch einmal in den Figuren 14 und 15 dargestellt, wobei Figur 15 eine perspektivische Ansicht der Figur 14 zeigt. Der Mitnehmeransatz 31 des Rückstellarms 20 bewegt sich damit in dem Normalbetrieb der Kraftfahrzeuggriffanordnung 3 bei der Bewegung des Stellelements 6 aus der Aktivstellung in die Neutralstellung aus einem von dem zweiten Radius 30 des zweiten Randabschnitts 29 der Bewegungskontur 22 des Stellelements 6 definierten Bereichs und damit aus einem Bewegungsweg des Mitnehmerstegs 33.

Bei einem Fehlbetrieb ist die Handhabe 4 in ihrer Betätigungsstellung festgefroren oder anderweitig leicht blockiert, so dass sich zwar das Stellelement 6 aus der Aktivstellung in Richtung seiner Neutralstellung bewegt, jedoch der Betätigungsarm 21 des Hebelelements 11 nicht an der Bewegungskontur 22 des Stellelements 6 anliegt, da die Federkraft des Rückstellelements 9 nicht ausreicht, um die Handhabe 4 aus der Betätigungsstellung zu drängen. Um die Handhabe 4 aus der Betätigungsstellung quasi "loszubrechen", wenn die Handhabe 4 in ihrer Betätigungsstellung beispielsweise aufgrund von Eisbildung blockiert angeordnet ist, ist das Rückstellhilfselement 32 vorgesehen, welches von dem an dem Rückstellarm 20 ausgebildeten Mitnehmeransatz 31 und dem an dem Stellelement 6 ausgebildeten Mitnehmersteg 33 gebildet ist. In Figur 13 ist eine solche Situation dargestellt, in welcher sich das Stellelement 6 bereits aus seiner Aktivstellung in Richtung seiner Neutralstellung bewegt hat und mit dem Uhrzeigersinn um die Motorantriebsachse 23 gedreht hat, wohingegen die Handhabe 4 weiterhin in ihrer Betätigungsstellung angeordnet ist und der Betätigungsarm 21 in einem Abstand zu der Bewegungskontur 22 des Stellelements 6 angeordnet ist. Die Figuren 16 und 17 zeigen ebenfalls diese Situation, wobei aus Gründen der Übersichtlichkeit nur das Stellelement 6 und das Hebelelement 11 gezeigt sind. Erfindungsgemäß bewegt das Rückstellhilfselement 32 in dem Fehlbetrieb der Kraftfahrzeuggriffanordnung 3, in welchem sich das motorangetriebene Stellelement 6 in die Neutralstellung bewegt und die Handhabe 4 in ihrer Betätigungsstellung verbleibend angeordnet ist, zumindest für einen Abschnitt seiner Bewegung die Handhabe 4 in Richtung ihrer Nichtgebrauchsstellung. Das Mitbewegen der Handhabe 4 durch das Rückstellhilfselement 32 erfolgt dabei für eine Drehbewegung des Stellelements 6 um die Motorantriebsachse 23 für einen Winkelbereich von wenigstens 2° bis maximal 10°, vorzugsweise von 5°. Hierzu gelangt bei der Bewegung des motorangetriebenen Stellelements 6 aus der Aktivstellung in die Neutralstellung der Mitnehmersteg 33 zeitweise mit dem Mitnehmeransatz 31 in Eingriff und dreht das Hebelelement 11 in eine Rückstelldrehrichtung 35 (siehe zum Beispiel Figur 16), welche entgegen dem Uhrzeigersinn gerichtet ist, um die Drehachse 15. Der Mitnehmeransatz 31 steht somit in einem Fehlbetrieb der Kraftfahrzeuggriffanordnung 3 für einen vorgegebenen Winkelbereich, welcher durch die Drehbewegung des Stellelements 6 um die Motorantriebsachse 23 definiert ist, mit dem Mitnehmeransatz 31 zeitweise in Eingriff. Dabei ist in dem Hilfsbetrieb die Bewegung des motorangetriebenen Stellelements 6 aus der Aktivstellung in die Neutralstellung eine Drehbewegung um die Motorantriebsachse 23 in eine der Rückstelldrehrichtung 35 entgegengesetzt Drehrichtung 36, wie es beispielsweise in Figur 16 gezeigt ist. Charakteristisch für die Erfindung ist es bei dem Fehlbetrieb der Kraftfahrzeuggriffanordnung 3, dass bei einer Bewegung des Stellelements 6 aus der Aktivstellung in Richtung der Neutralstellung der Mitnehmeransatz 31 des Rückstellarms 20 innerhalb eines Bereichs angeordnet ist, der von dem zweiten Radius 30 des zweiten Randabschnitts 29 der Bewegungskontur 22 des Stellelements 6 definiert ist. Auf diese Weise gelangt der Mitnehmeransatz 31 des Rückstellarms 20 zeitweise in Eingriff mit dem Mitnehmersteg 33 des Stellelements 6, wodurch das Hebelelement 11 und damit die Handhabe 4 eine ruckartige Bewegung erfahren, die beispielsweise eine Vereisung der Handhabe 4 losbrechen, wodurch das Rückstellelement 9 seine Federkraft auf den Rückstellarm 20 ausüben kann, so dass der Betätigungsarm 21 wieder in Anlage an die Bewegungskontur 22 des Stellelements 6 gelangt und der Rückstellarm 20 außerhalb des Bewegungswegs des Mitnehmerstegs 33 und damit außerhalb des von dem zweiten Radius 30 gebildeten Bereichs gelangt.

Die vorstehend beschriebene Erfindung ist selbstverständlich nicht auf die beschriebene und dargestellte Ausführungsform beschränkt. Der Rahmen der Erfindung ist nur durch die Ansprüche definiert.

## Patentansprüche

1. Kraftfahrzeuggriffanordnung (3) mit einem an einer Fahrzeugtür (2a) oder einer Fahrzeugklappe (2b) befestigbaren Trägerelement (7), einem motorangetriebenen Stellelement (6), welches an dem Trägerelement (7) zwischen einer Neutralstellung und einer Aktivstellung bewegbar gelagert ist, einer Handhabe (4), welche an dem Trägerelement (7) zwischen einer Nichtgebrauchsstellung und einer zur Betätigung durch einen Benutzer dienenden Betätigungsstellung bewegbar gelagert ist, und einem mechanischen Rückstellelement (9), wobei in einem Normalbetrieb der Kraftfahrzeuggriffanordnung (3) das motorangetriebene Stellelement (6) bei seiner Bewegung aus der Neutralstellung in die Aktivstellung die Handhabe (4) aus der Nichtgebrauchsstellung in die Betätigungsstellung bewegend ausgebildet ist und bei seiner Anordnung in der Aktivstellung die Handhabe (4) in der Betätigungsstellung hält, und wobei das mechanische Rückstellelement (9) in dem Normalbetrieb der Kraftfahrzeuggriffanordnung (3) die Handhabe (4) aus ihrer Betätigungsstellung in ihre Nichtgebrauchsstellung zurückdrängt, wenn sich das motorangetriebene Stellelement (6) in seine Neutralstellung zurückbewegt,
wobei ein Rückstellhilfselement (32) an dem Trägerelement (7) bewegbar gelagert und mit dem motorangetriebenen Stellelement (6) bewegungsgekoppelt ist, wobei das Rückstellhilfselement (32) in einem Fehlbetrieb der Kraftfahrzeuggriffanordnung (3), in welchem sich das motorangetriebene Stellelement (6) in die Neutralstellung bewegt und die Handhabe (4) in ihrer Betätigungsstellung verbleibend angeordnet ist, zumindest für einen Abschnitt seiner Bewegung die Handhabe (4) in Richtung ihrer Nichtgebrauchsstellung mitbewegend ausgebildet ist,
wobei an dem Trägerelement (7) wenigstens ein um eine Drehachse (15) drehbares Hebelelement (11) gelagert ist, über welches die Handhabe (4) an dem Trägerelement (7) bewegbar gelagert ist,
wobei das Hebelelement (11) einen Betätigungsarm (21) aufweist, welcher in dem Normalbetrieb an einer an dem motorangetriebenen Stellelement (6) ausgebildeten Bewegungskontur (22) anliegt,
wobei an einem Rückstellarm (20) des Hebelelements (11) ein Mitnehmeransatz (31) ausgebildet ist und das Rückstellhilfselement (32) einen Mitnehmersteg (33) aufweist, der in einem Fehlbetrieb bei einer Bewegung des motorangetriebenen Stellelements (6) aus der Aktivstellung in die Neutralstellung zeitweise mit dem Mitnehmeransatz (31) in Eingriff gelangend und das Hebelelement (11) in eine Rückstelldrehrichtung (35) um die Drehachse (15) drehend ausgebildet ist,
**dadurch gekennzeichnet, dass**
das motorangetriebene Stellelement (6) als eine Exzenterscheibe (24) ausgebildet ist, deren Rand (25) die Bewegungskontur (22) bildet, wobei der Rand (25) mit Bezug auf die Motorantriebsachse (23) einen ansteigenden Radius (26) aufweist, an welchem der Betätigungsarm (21) des Hebelelements (11) bei einer Bewegung des motorangetriebenen Stellelements (6) aus der Neutralstellung in die Aktivstellung entlang gleitet.

2. Kraftfahrzeuggriffanordnung (3) nach Anspruch 1,
**dadurch gekennzeichnet, dass** die Handhabe (4) bei einem Einbau in die Fahrzeugtür (2a) oder Fahrzeugklappe (2b) in der Nichtgebrauchsstellung strakbündig mit der Außenseite (5) der Fahrzeugtür (2a) oder Fahrzeugklappe (2b) verlaufend angeordnet ist und in der Betätigungsstellung zur Betätigung durch einen Benutzer gegenüber der Außenseite (5) der Fahrzeugtür (2a) oder Fahrzeugklappe (2b) ausgestellt angeordnet ist.

3. Kraftfahrzeuggriffanordnung (3) nach Anspruch 1,
**dadurch gekennzeichnet, dass** das mechanische Rückstellelement (9) als ein Federelement (16) mit einem ersten Federschenkel (17) und einem zweiten Federschenkel (18) ausgebildet ist, wobei sich der erste Federschenkel (17) an einem an dem Trägerelement (7) ausgebildeten Stützansatz (19) abstützt und sich der zweite Federschenkel (18) an dem Rückstellarm (20) des Hebelelements (11) abstützt.

4. Kraftfahrzeuggriffanordnung (3) nach Anspruch 1,
**dadurch gekennzeichnet, dass** das motorangetriebene Stellelement (6) über eine Motorantriebsachse (23) an dem Trägerelement (7) gelagert ist, wobei in dem Hilfsbetrieb die Bewegung des motorangetriebenen Stellelements (6) aus der Aktivstellung in die Neutralstellung eine Drehbewegung um die Motorantriebsachse (23) in eine der Rückstelldrehrichtung (35) entgegengesetzt Drehrichtung (36) ist.

5. Kraftfahrzeuggriffanordnung (3) nach Anspruch 1,
**dadurch gekennzeichnet, dass** der Mitnehmersteg (33) des Rückstellhilfselements (32) auf einer Seitenfläche (34) der Exzenterscheibe (24) angeformt ist.

6. Kraftfahrzeuggriffanordnung (3) nach Anspruch 1,
**dadurch gekennzeichnet, dass** das wenigstens eine Hebelelement (11), welches drehbar an dem Trägerelement (7) gelagert ist, mit einer Grundplatte (10) drehbar verbunden ist, an welcher die Handhabe (4) befestigt ist.

## Claims

1. Motor vehicle handle arrangement (3) with a support element (7) that can be fastened to a vehicle door (2a) or vehicle lid (2b), a motor-driven actuator (6) which is mounted on the support element (7) so as to be movable between a neutral position and an active position, a handle (4) which is mounted on the support element (7) so as to be movable between an unused position and an actuation position used for actuation by a user, and a mechanical restoring element (9), wherein during normal operation of the motor vehicle handle arrangement (3), when moving from the neutral position into the active position the motor-driven actuator (6) is designed to move the handle (4) from the unused position into the actuation position, and when positioned in the active position the actuator keeps the handle (4) in the actuation position, and wherein during normal operation of the motor vehicle handle arrangement (3), when the motor-driven actuator (6) moves back to its neutral position the mechanical restoring element (9) pushes the handle (4) out of its actuation and back into its unused position,
wherein a restoring assistance element (32) is mounted movably on the support element (7) and is motion-coupled with the motor-driven actuator (6), wherein in the event of a malfunction of the motor vehicle handle arrangement (3), in which the motor-driven actuator (6) moves into the neutral position and the handle (4) is immobile in its actuation position, the restoring assistance element (32) is designed to entrain the handle (4) in the direction of the unused position thereof at least for a portion of its movement,
wherein at least one lever element (11) is mounted on the support element (7) so as to be rotatable about a pivot axis (15), via which the lever element the handle (4) is mounted movably on the support element (7),
wherein the lever element (11) has an actuation arm (21) which in normal operation bears on a motion contour (22) conformed on the motor-driven actuator (6),
wherein a dog structure (31) is conformed on a restoring arm (20) of the lever element (11), and the restoring assistance element (32) includes an entrainer bar (33), which in the event of a malfunction during a movement of the motor-driven actuator (6) from the active position into the neutral position is designed to temporarily engage with the dog structure (31) and rotate the lever element (11) in a restoring direction of rotation (35) about the axis of rotation (15),
**characterized in that**
the motor-driven actuator (6) is embodied as an eccentric disc (24), the edge (25) of which forms the motion contour (22), wherein the edge (25) has a radius (26) that increases relative to the motor drive axis (23), along which the actuation arm (21) of the lever element (11) slides during a movement of the motor-driven actuator (6) from the neutral position into the active position.

2. Motor vehicle handle arrangement (3) according to Claim 1, **characterized in that** when fitted in the vehicle door (2a) or vehicle lid (2b), in the unused position the handle (4) is in straked alignment with the outer side (5) of the vehicle door (2a) or vehicle lid (2b), and in the actuation position for actuation by a user is extended relative to the outer side (5) of the vehicle door (2a) or vehicle lid (2b).

3. Motor vehicle handle arrangement (3) according to Claim 1, **characterized in that** the mechanical restoring element (9) is embodied as a spring element (16) with a first spring leg (17) and a second spring leg (18), wherein the first spring leg (17) is braced on a support structure (19) conformed on the support element (7), and the second spring leg (18) is braced on the restoring arm (20) of the lever element (11).

4. Motor vehicle handle arrangement (3) according to Claim 1, **characterized in that** the motor-driven actuator (6) is mounted on the support element (7) via a motor drive axis (23), wherein in auxiliary operation the movement of the motor-driven actuator (6) from the active position into the neutral position is a rotary motion about the motor drive axis (23) in the opposite direction of rotation (36) to the restoring direction of rotation (35).

5. Motor vehicle handle arrangement (3) according to Claim 1, **characterized in that** the entrainer bar (33) of the restoring assistance element (32) is conformed on a lateral surface (34) of the eccentric disc (24).

6. Motor vehicle handle arrangement (3) according to Claim 1, **characterized in that** the at least one lever element (11), which is mounted rotatably on the support element (7), is connected rotatably to a baseplate (10), to which the handle (4) is fastened.

## Revendications

1. Système de poignée de véhicule automobile (3) avec un élément de support (7) pouvant être fixé à une porte de véhicule (2a) ou un hayon de véhicule (2b), un élément de réglage motorisé (6), lequel est logé mobile sur l'élément de support (7) entre une position neutre et une position active, une manette (4), laquelle est logée mobile sur l'élément de support (7) entre une position de non-utilisation et une position d'actionnement servant à l'actionnement par un utilisateur, et un élément de rappel mécanique (9), sachant que dans un fonctionnement normal du système de poignée de véhicule automobile (3), l'élément de réglage motorisé (6) est constitué lors de son mouvement de la position neutre à la position active déplaçant la manette (4) de la position de non-utilisation à la position d'actionnement et maintient lors de sa mise en place en position active, la manette (4) dans la position d'actionnement et sachant que l'élément de rappel mécanique (9) dans le fonctionnement normal du système de poignée de véhicule automobile (3) repousse la manette (4) de sa position d'actionnement à sa position de non-utilisation, lorsque l'élément de réglage motorisé (6) revient dans sa position neutre,
sachant qu'un élément auxiliaire de rappel (32) est logé mobile sur l'élément de support (7) et est couplé en mouvement avec l'élément de réglage motorisé (6), sachant que l'élément auxiliaire de rappel (32) dans un dysfonctionnement du système de poignée de véhicule automobile (3), dans lequel l'élément de réglage motorisé (6) se déplace dans la position neutre et la manette (4) est disposée restant dans sa position d'actionnement, est constitué au moins pour une section de son mouvement entraînant la manette (4) en direction de sa position de non-utilisation,
sachant que sur l'élément de support (7) est logé au moins un élément de levier (11) pouvant tourner autour d'un axe de rotation (15), par le biais duquel la manette (4) est logée mobile sur l'élément de support (7),
sachant que l'élément de levier (11) comporte un bras d'actionnement (21), lequel repose en fonctionnement normal sur un profil de mouvement (22) constitué sur l'élément de réglage motorisé (6),
sachant qu'un embout d'entraînement (31) est constitué sur un bras de rappel (20) de l'élément de levier (11) et l'élément auxiliaire de rappel (32) comporte une nervure d'entraînement (33), qui est constituée dans un dysfonctionnement lors d'un mouvement de l'élément de réglage motorisé (6) parvenant de la position active à la position neutre temporairement en prise avec l'embout d'entraînement (31) et faisant tourner l'élément de levier (11) dans une direction de rotation de rappel (35) autour de l'axe de rotation (15),
**caractérisé en ce que**
l'élément de réglage motorisé (6) est constitué sous la forme d'un disque excentrique (24), dont le bord (25) forme le contour de mouvement (22), sachant que le bord (25) comporte un rayon (26) croissant par rapport à l'axe d'entraînement motorisé (23) le long duquel glisse le bras d'actionnement (21) de l'élément de levier (11), lors d'un mouvement de l'élément de réglage motorisé (6) de la position neutre à la position active.

2. Système de poignée de véhicule automobile (3) selon la revendication 1, **caractérisé en ce que** la manette, (4) lors d'un montage dans la porte de véhicule (2a) ou le hayon de véhicule (2b), est disposée dans la position de non-utilisation passant en alignement avec le côté extérieur (5) de la porte de véhicule (2a) ou du hayon de véhicule (2b) et est disposée déployée dans la position d'actionnement pour l'actionnement par un utilisateur par rapport au côté extérieur (5) de la porte de véhicule (2a) ou du hayon de véhicule (2b).

3. Système de poignée de véhicule automobile (3) selon la revendication 1, **caractérisé en ce que** l'élément de rappel mécanique (9) est constitué sous la forme d'un élément faisant ressort (16) avec une première branche de ressort (17) et une deuxième branche de ressort (18), sachant que la première branche de ressort (17) s'appuie sur un embout de support (19) constitué sur l'élément de support (7) et la deuxième branche de ressort (18) s'appuie sur le bras de rappel (20) de l'élément de levier (11).

4. Système de poignée de véhicule automobile (3) selon la revendication 1, **caractérisé en ce que** l'élément de réglage motorisé (6) est logé sur l'élément de support (7) par le biais d'un axe d'entraînement motorisé (23), sachant que dans le fonctionnement d'assistance, le mouvement de l'élément de réglage motorisé (6) de la position active à la position neutre, est un mouvement de rotation autour de l'axe d'entraînement motorisé (23) dans une direction de rotation (36) contraire à la direction de rotation de rappel (35).

5. Système de poignée de véhicule automobile (3) selon la revendication 1, **caractérisé en ce que** la nervure d'entraînement (33) de l'élément auxiliaire de rappel (32) est conformée sur une face latérale (34) du disque excentrique (24).

6. Système de poignée de véhicule automobile (3) selon la revendication 1, **caractérisé en ce qu'**au moins un élément de levier (11), lequel est logé pouvant tourner sur l'élément de support (7), est relié pouvant tourner à une plaque de base (10) sur laquelle est fixée la manette (4).
